# EUROPÄISCHE PATENTSCHRIFT

(11) **EP 0 596 401 B1**
(45) Veröffentlichungstag und Bekanntmachung des Hinweises auf die Patenterteilung: **27.01.1999**
(21) Anmeldenummer: 93117446.0
(22) Anmeldetag: 28.10.1993
(51) Int. Cl.: E05B 49/00

(54) **Verfahren zur Individualisierung und Synchronisierung eines Steuergeräts**
Method to individualize and synchronize a control apparatus
Procédé d'individualisation et de synchronisation d'un appareil de commande

(30) Priorität: 31.10.1992 DE 4236862
(43) Veröffentlichungstag der Anmeldung: 11.05.1994
(73) Patentinhaber: Mannesmann VDO AG, 60326 Frankfurt (DE)
(72) Erfinder: Ranzenberger, Ralf, D-55278 Uelversheim (DE)
(74) Vertreter: Klein, Thomas, Dipl.-Ing.

(56) Entgegenhaltungen:
- EP-A- 0 372 285
- WO-A-91/15645
- WO-A-92/15761
- DE-A- 3 529 882

## Beschreibung

Die Erfindung bezieht sich auf ein Verfahren zur Individualisierung und Synchronisierung eines Steuergeräts für die Zentralverriegelung und Diebstahlsicherung eines Kraftfahrzeugs, das zum Empfang von drahtlos übertragenen, verschlüsselten Funktionsbefehlen mit einem Empfänger ausgerüstet ist und außerdem einen Mikroprozessor, einen Speicher, einen nichtflüchtigen Speicher, einen Pseudo-Zufallsgenerator, ein Zählwerk und eine Steuerbefehl-Ausgabe enthält.

Zur Fernbedienung von Türschlössern an Kraftfahrzeugen werden Schlüssel benutzt, in die ein Sender zur drahtlosen Übertragung von verschlüsselten Funktionsbefehlen eingebaut ist. Im Kraftfahrzeug ist ein Empfänger angeordnet, der die übermittelten Daten entschlüsseln und in Steuersignale umwandeln kann. Zum Schutz gegen unbefugte Benutzung hat man bereits vorgeschlagen, die Codierung laufend zu verändern (DE-OS 34 06 746 und 35 29 882). Dabei ist es aber erforderlich, daß die Übertragung in beiden Richtungen erfolgt und daß dem Sender zusätzliche ein Empfänger und dem Empfänger zusätzlich ein Sender zugeordnet werden muß.

Gemäß der DE 35 29 882 A1 wird die neue Codierung im Empfänger generiert und an den Sender drahtlos übertragen und in diesem abgespeichert.

Bei einem Verfahren gemäß WO 91/15645 werden Sender und Empfänger vor der erstmaligen Betätigung der Zentralverriegelung gleichzeitig initialisiert.

Diese Verfahren sind aber trotz des hohen Aufwandes gegen Mißbrauch noch nicht ausreichend gesichert, weil man sich aus mehreren abgehörten codierten Funktionsbefehlen das Codierschema ableiten und dann unbefugt, aber zerstörungsfrei Zugang zu einem Fahrzeug verschaffen kann. Dieser Nachteil kann vermieden werden, wenn stets ein bestimmter Bruchteil des Datentelegramms von der Übertragung ausgespart bleibt und wenn die Übertragung nur in einer Richtung erfolgt.

Dazu ist es aber erforderlich, daß zusammengehörige Sender und Empfänger bei Inbetriebnahme von übereinstimmenden Daten ausgehen, die für ein bestimmtes System Schlüssel + Sender/Schloß + Empfänger charakteristisch sind und eine Unterscheidung von allen anderen Systemen der gleichen Serie oder Baugruppe erlauben. Mit anderen Worten, jedes System muß einerseits individualisiert und andererseits synchronisiert werden.

Dieser Vorgang bereitet an sich keine Schwierigkeiten, ist aber mit einem erheblichen Aufwand an Dokumentation und Kennzeichnung verbunden, weil die Sender und Empfänger in der Regel bei einem anderen Hersteller gefertigt werden als die Schlüssel und Schlösser und weil schließlich die Endmontage des Systems an einem dritten Platz erfolgt. Über den gesamten Fertigungsweg muß sichergestellt werden, daß dem Kunden ein Fahrzeug ausgehändigt wird, bei dem die Schlüssel mechanisch zum Schloß passen und bei dem Sender und Empfänger die gleichen Ausgangsdaten abgespeichert haben.

Es ist daher schon vorgeschlagen worden (vgl. Patentanmeldung DE 42 01 568) einen fertigen Sender in einen Schlüsselrohling einzusetzen und durch Eingabe von Kenndaten elektronisch zu individualisieren, den Schlüsselrohling einem Schloßrohling zuzuordnen und beide Teile zueinander passend mechanisch zu individualisieren sowie für Transport- und Montagezwecke unverlierbar miteinander zu verbinden, einen fertigen Empfänger und ein mechanisch individualisiertes Schloß bestimmungsgemäß einzubauen und schließlich den mit dem Schloß eingebauten Empfänger durch den Sender des zugehörigen Schlüssels zu individualisieren und gleichzeitig mit dem Sender zu synchronisieren, indem die Kenndaten des Senders auf den Empfänger übertragen werden.

Bei diesem Verfahren entfällt zwar jeglicher Dokumentations- und Kennzeichnungsaufwand, es ist aber nicht sichergestellt, daß im Schlüssel gespeicherte Kenndaten auf dem Fertigungsweg versehentlich auf den Empfänger eines Schlosses übertragen werden, das mechanisch nicht zu dem Schlüssel paßt. Dadurch fallen mechanische und elektronische Individualisierung und Synchronisierung auseinander und das betroffene Schlüssel-Schloß-System ist nicht brauchbar. Außerdem besteht die Gefahr, daß die im Schlüssel gespeicherten Kenndaten während des Herstellungsprozesses unbefugt gesendet, ausgelesen und später mißbräuchlich benutzt werden.

Es besteht somit die Aufgabe, das Verfahren gemäß Patentanmeldung DE 42 01 568 so weiterzubilden, daß die vorstehend beschriebenen Nachteile vermieden werden können.

Zur Lösung dieser Aufgabe wird vorgeschlagen, daß am Ende des Fertigungsprozesses des Steuergerätes dessen Individualisierung und Synchronisierung drahtlos mittels eines die erforderlichen Kenndaten enthaltenden, für den ständigen Gebrauch durch den späteren Fahrzeugnutzer bestimmten Kraftfahrzeugschlüssels erfolgt, der außer einem Sender, einen Mikroprozessor, einen Pseudo-Zufallsgenerator, einen Programmspeicher, einen nichtflüchtigen Speicher, eine Batterie und eine Betätigungseinrichtung aufweist.

Das erfindungsgemäße Verfahren unterscheidet sich von dem Verfahren gemäß Patentanmeldung DE 42 01 568 dadurch, daß die Kenndaten zur Individualisierung und Synchronisierung des Steuergeräts drahtlos mittels des die Kenndaten enthaltenden Kraftfahrzeugschlüssels erfolgt, wobei die Kenndaten dem Bedienungs- und Servicepersonal verborgen bleiben und irgendwelche Manipulationen selbst durch "Insider" ausgeschlossen werden. Außerdem entfällt zusätzlicher hard- und softwaremäßiger Aufwand zur Initialisierung der Steuergeräte im Herstellungsprozeß.

Vorteilhafte Ausgestaltungen des Erfindungsgedankens sind in den Unteransprüchen 2 bis 11 beschrieben.

Weitere Einzelheiten werden anhand der Figuren erläutert.
- Fig. 1: Blockschaltbild zur Durchführung des erfindungsgemäßen Verfahrens
- Fig. 2: Primärsynchronisation
- Fig. 3: Sekundärsynchronisation

Fig. 1 zeigt schematisch einen Schlüssel 1 und ein Steuergerät 2. Der Schlüssel 1 enthält einen Sender, einen Mikroprozessor, einen Pseudo-Zufallsgenerator, einen Programmspeicher, einen nichtflüchtigen Speicher, eine Batterie und eine Betätigungseinrichtung. Außerdem sind im Schlüssel alle erforderlichen Kenndaten abgespeichert.

Das Steuergerät 2 für die Zentralverriegelung und Diebstahlsicherung ist im Kraftfahrzeug angeordnet und enthält einen Empfänger, einen Mikroprozessor, einen Speicher, einen nichtflüchtigen Speicher, einen Pseudo-Zufallsgenerator, ein Zählwerk und eine Steuerbefehl-Ausgabe.

Die Pseudo-Zufallsgeneratoren in Schlüssel und Steuergerät können wahlweise schaltungstechnisch oder softwaremäßig realisiert werden. Zur erstmaligen Übertragung der Kenndaten wird durch ein Initialisierungskommando des Fertigungsrechners 3, eine Primärsynchronisation mittels einer seriellen Schnittstelle eingeleitet. Dadurch wird der Mikroprozessor des Steuergerätes 2 zur Aufnahme und Speicherung der Kenndaten sensibilisiert. Das Initialisierungskommando teilt dem Steuergerät 2 außerdem mit, welcher Datenspeicherplatz belegt werden soll (Schlüsselnummer). Anschließend kann die erforderliche Anzahl von Telegrammen zur drahtlosen Übertragung des gesamten Kenndatensatzes gesendet werden. Dabei kann im Programm vorgesehen werden, daß der komplette Kenndatensatz mindestens zweimal gesendet werden muß und daß intern ein Datenvergleich vorgenommen wird. Nur bei Übereinstimmung werden die Daten im Speicher abgelegt. Danach ist das System Schlüssel/Steuergerät zur drahtlosen Übertragung der codierten Steuerbefehle für die Zentralverriegelung und Diebstahlsicherung eingerichtet. Eine erfolgreich abgeschlossene Primärsynchronisation wird durch eine Rückantwort über die serielle Schnittstelle angezeigt. Wird keine Übereinstimmung festgestellt, dann wird der Vorgang der Primärsynchronisation solange wiederholt bis gültige Kenndaten ermittelt wurden (Figur 2).

Gehen beim bestimmungsgemäßen Gebrauch des Systems Schlüssel/Steuergerät Steuerbefehle verloren, sei es, daß die Übertragungsleistung des Senders nicht ausreicht, sei es, daß der Schlüssel außerhalb des Empfangsbereichs des Empfängers betätigt wird, dann kann eine Sekundär-Synchronisation erforderlich werden. Dabei müssen nur neue Wechselcodedaten übertragen werden. Die Sekundär-Synchronisation wird durch eine spezielle Initialisierungsprozedur oder ein spezielles Datentelegramm eingeleitet und kann dann durch eine besondere Betätigung des Schlüssels oder durch eine vom Schlüssel unabhängige Ansteuerung des Steuergeräts eingeleitet werden. Dazu kann man einen Kontakt im Türschloß oder eine bestimmte Stellung des Zündschlüssels benutzen. Der Datenspeicherplatz der belegt werden soll ergibt sich nunmehr aus dem Festcodeanteil, den der Schlüssel 3 im Datentelegramm sendet.

Das Steuergerät 2 erwartet nun eine Anzahl an Datentelegrammen, die er auswertet.

Als Ergebnis dieser Auswertung erfolgt die Erstellung des Wechselcodes.

Die Kenndaten, die das Steuergerät 2 nun mit dem nächsten Datentelegramm erhält, werden mit dem ermittelten Wechselcode und bereits bekannten Festcode verglichen.

Stimmt der empfangene Wechselcode mit dem aus der Ermittlung erwarteten Wechselcode überein, so wird dieser in einem nicht flüchtigen Speichermedium, an einer über den Festcode zugeordneten Speicherstelle, abgelegt.

Eine erfolgreiche Sekundärsynchronisation wird durch die Ausführung des im Datentelegramm enthaltenen Funktionsbefehl angezeigt.

Wird keine Übereinstimmung festgestellt, dann wird der Vorgang der Sekundärsynchronisation solange wiederholt bis ein gültiger Wechselcode ermittelt oder eine festgelegte Zeitspanne überschritten wurde (Figur 3).

## Patentansprüche

1. Verfahren zur Individualisierung und Synchronisierung eines Steuergeräts (2) für die Zentralverriegelung und Diebstahlsicherung eines Kraftfahrzeugs, das zum Empfang von drahtlos übertragenen, verschlüsselten Funktionsbefehlen mit einem Empfänger ausgerüstet ist, außerdem einen Mikroprozessor, einen Speicher, einen nichtflüchtigen Speicher, einen Pseudo-Zufallsgenerator, ein Zählwerk, eine Steuerbefehl-Ausgabe sowie einen die erforderlichen Kenndaten enthaltenden, für den ständigen Gebrauch durch den späteren Fahrzeugnutzer bestimmten Kraftfahrzeugschlüssel (1) aufweist, der außer einem Sender, einen Mikroprozessor, einen Pseudo-Zufallsgenerator, einen Programmspeicher, einen nichtflüchtigen Speicher, eine Batterie und eine Betätigungseinrichtung aufweist, dadurch gekennzeichnet, daß am Ende des Fertigungsprozesses des Steuergerätes (2) dessen Individualisierung und Synchronisierung drahtlos mittels des Kraftfahrzeugschlüssels (1) erfolgt.

2. Verfahren nach Anspruch 1, dadurch gekennzeichnet, daß ein Kenndatensatz vom Schlüssel (1) auf mehrere Telegramme verteilt ausgesendet wird.

3. Verfahren nach Anspruch 1 oder 2, dadurch gekennzeichnet, daß ein Kenndatensatz zur Individualisierung und ersten Synchronisierung einen Festcode- und einen Wechselcode-Anteil sowie Steuerbefehle enthält.

4. Verfahren nach einem der Ansprüche 1 bis 3, dadurch gekennzeichnet, daß die ankommenden Kenndaten vom Mikroprozessor des Steuergeräts (2) geprüft und bei positivem Ergebnis im nichtflüchtigen Speicher abgelegt werden.

5. Anwendung des Verfahrens nach einem der Ansprüche 1 bis 4 auf die Individualisierung und Synchronisierung eines Steuergeräts (2) für mehr als einen Schlüssel (1).

6. Anwendung des Verfahrens nach Anspruch 5, dadurch gekennzeichnet, daß die Kenndaten für die verschiedenen Schlüssel (1) nacheinander übermittelt und im nichtflüchtigen Speicher des Steuergeräts (2) getrennt abgelegt werden.

7. Verfahren nach Anspruch 3, dadurch gekennzeichnet, daß die Festcode- und Wechselcode-Anteile der Kenndatensätze im nichtflüchtigen Speicher des Steuergerätes (2) getrennt abgelegt werden.

8. Anwendung des Verfahrens nach Anspruch 1 mit der Maßgabe, daß bei einer erforderlichen Sekundärsynchronisation des Steuergeräts (2) nur neue Wechselcodedaten übertragen werden.

9. Anwendung des Verfahrens nach Anspruch 8, dadurch gekennzeichnet, daß die Übertragung der Wechselcodedaten durch eine besondere Betätigung des Schlüssels (1) eingeleitet wird.

10. Anwendung des Verfahrens nach Anspruch 8, dadurch gekennzeichnet, daß die Übertragung der Wechselcodedaten durch eine vom Schlüssel (1) unabhängige Ansteuerung des Steuergeräts (2) eingeleitet wird.

11. Anwendung des Verfahrens nach Anspruch 10, dadurch gekennzeichnet, daß die Ansteuerung über einen Kontakt im Türschloß oder eine bestimmte Stellung des Zündschlüssels eingeleitet wird.

## Claims

1. A procedure for individualising and synchronising a controller (2) for the central locking and theft protection system of a motor vehicle, which controller is equipped with a receiver for the reception of coded operating commands transmitted by radio, which in addition comprises a microprocessor, a memory, a nonvolatile memory, a pseudo-random generator, a counter and a control command output, and which procedure also comprises a motor vehicle key which contains the requisite identifying data and which is intended for permanent use by the subsequent user of the vehicle, and which in addition to a transmitter comprises a microprocessor, a pseudo-random generator, a program register, a nonvolatile memory, a battery and an actuating device, characterised in that at the end of the manufacturing process for the controller (2) the individualisation and synchronisation thereof are effected by radio by means of the motor vehicle key (1).

2. A procedure according to claim 1, characterised in that a set of identifying data is transmitted by the key (1) distributed as a plurality of telegrams.

3. A procedure according to claims 1 or 2, characterised in that a set of identifying data contains a fixed code constituent and a changeable code constituent for individualisation and primary synchronisation, as well as control commands.

4. A procedure according to any one of claims 1 to 3, characterised in that the incoming identifying data are checked by the microprocessor of the controller (2), and are stored in the non-volatile memory if the result is positive.

5. The application of the procedure according to any one of claims 1 to 4 to the individualisation and synchronisation of a controller (2) for more than one key (1).

6. The application of the procedure according to claim 5, characterised in that the identifying data for different keys (1) are transmitted in succession and are stored separately in the non-volatile memory of the controller (2).

7. A procedure according to claim 3, characterised in that the fixed code and changeable code constituents of the sets of identifying data are stored separately in the non-volatile memory of the controller (2).

8. The application of the procedure according to claim 1, with the proviso that if a secondary synchronisation of the controller (2) is necessary, it is only new changeable code data which are transmitted.

9. The application of the procedure according to claim 8, characterised in that transmission of the changeable code data is initiated by a special actuation of the key (1).

10. The application of the procedure according to claim 8, characterised in that transmission of the changeable code data is initiated by triggering the controller independently of the key (1).

11. The application of the procedure according to claim 10, characterised in that the triggering step is initiated via a contact in the door lock or via a defined position of the ignition key.

## Revendications

1. Procédé d'individualisation et de synchronisation d'un appareil de commande (2) pour le verrouillage centralisé et la sécurité antivol d'un véhicule à moteur, qui est équipé d'un récepteur pour recevoir des instructions de fonction codées, transmises sans fil, qui présente en outre, un microprocesseur, une mémoire, une mémoire rémanente, un générateur de nombres pseudo-aléatoires, un compteur, une émission d'instructions de commande, ainsi qu'une clé (1) du véhicule qui contient les données caractéristiques nécessaires, qui est déterminée par l'utilisateur ultérieur du véhicule pour usage permanent et qui, en dehors d'un émetteur, présente un microprocesseur, un générateur de nombres pseudo-aléatoires, une mémoire de programmes, une mémoire rémanente, une batterie et un dispositif de manoeuvre, caractérisé par le fait qu'à la fin du processus de fabrication de l'appareil de commande (2) son individualisation et sa synchronisation se font sans fil au moyen de la clé (1) du véhicule.

2. Procédé selon la revendication 1, caractérisé par le lait qu'un jeu de données caractéristiques est émis par la clé (1), réparti sur plusieurs télégrammes.

3. Procédé selon la revendication 1 ou 2, caractérisé par le fait qu'un jeu de données caractéristiques pour l'individualisation et la première synchronisation contient une partie de code fixe et une partie de code alternatif ainsi que des instructions de commande.

4. Procédé selon l'une des revendications 1 à 3, caractérisé par le fait que les données caractéristiques provenant du micro-processeur de l'appareil de commande (2) sont vérifiées et, en cas de résultat positif, déposées en mémoire rémanente.

5. Application du procédé selon l'une des revendications 1 à 4, à l'individualisation et la synchronisation d'un appareil de commande (2) pour plus d'une clé (1).

6. Application du procédé selon la revendication 5, caractérisée par le fait que les données caractéristiques pour les différentes clés (1) sont transmises successivement et sont séparément déposées dans la mémoire rémanente de l'appareil de commande (2).

7. Procédé selon la revendication 3, caractérisé par le fait que les parties du code fixe et du code alternatif des jeux de données caractéristiques sont séparément déposées dans la mémoire rémanente de l'appareil de commande (2).

8. Application du procédé selon la revendication 1, avec l'obligation que lors d'une synchronisation secondaire, nécessaire, de l'appareil de commande (2), seules des données de code alternatif soient transmises.

9. Application du procédé selon la revendication 8, caractérisée par le fait que la transmission des données du code alternatif est provoquée par une manoeuvre particulière de la clé (1).

10. Application du procédé selon la revendication 8, caractérisée par le fait que la transmission des données du code alternatif est provoquée par une commande de l'appareil de commande (2) indépendante de la clé (1).

11. Application du procédé selon la revendication 10, caractérisée par le fait que la commande est provoquée par l'intermédiaire d'un contact dans la serrure de porte par une position déterminée de la clé de contact.
